# EUROPÄISCHE PATENTSCHRIFT

(11) **EP 0 780 234 B1**
(45) Veröffentlichungstag und Bekanntmachung des Hinweises auf die Patenterteilung: **06.03.2002**
(21) Anmeldenummer: 96810875.3
(22) Anmeldetag: 17.12.1996
(51) Int. Cl.: B41J 2/175

(54) **Flüssigkeitspatrone und Druckkopf für einen Ink-Jet-Printer**
Ink cartridge and printhead for an inkjet printer
Cartouche d'encre et tête d'impression pour imprimante à jet d'encre

(30) Priorität: 21.12.1995 DE 19548032
(43) Veröffentlichungstag der Anmeldung: 25.06.1997
(62) Teilanmeldung aus: 01114517.4
(73) Patentinhaber: Pelikan Hardcopy Production AG, 8132 Egg (CH)
(72) Erfinder: Bürgin, Markus, 8610 Uster (CH)
(74) Vertreter: Münch, Otto, Dipl.-Ing.

(56) Entgegenhaltungen:
- EP-A- 0 560 729
- US-A- 4 503 443
- US-A- 4 785 314
- US-A- 5 581 287
- PATENT ABSTRACTS OF JAPAN vol. 8, no. 180 (M-318), 18. August 1984 & JP 59 071868 A (HITACHI KOKI KK), 23. April 1984

## Beschreibung

Aus der EP-A-560 729 ist eine Tintenpatrone gemäss Oberbegriff des Anspruchs 1 für einen Druckkopf eines Ink-Jet-Printers bekannt. Die Patrone hat ein Gehäuse. In der einen Gehäusewand ist eine Öffnung ausgespart, um die Patrone auf einen rohrförmigen Ansatz des Druckkopfs aufzustecken. In einer zweiten Gehäusewand ist ein Pumporgan eingebaut. Mit diesem Pumporgan kann nach dem Einsetzen der Patrone in den Druckkopf auf der der ersten Öffnung gegenüberliegenden Seite des Gehäuses ein Überdruck erzeugt werden, um die Inbetriebnahme des Druckkopfs zu erleichtern. Das Pumporgan hat eine Luftzufuhröffnung. In einem der Ausführungsbeispiele ist es als Faltenbalg ausgebildet.

Der vorliegenden Erfindung liegt die Aufgabe zugrunde, eine Flüssigkeitspatrone der eingangs genannten Art derart auszubilden, dass die Herstellung vereinfacht wird. Diese Aufgabe wird durch die Merkmalskombination der Ansprüche gelöst.

Nachfolgend wird ein Ausführungsbeispiel der Erfindung anhand der Zeichnung erläutert. Darin zeigt:
- Figur 1: Eine Frontansicht,
- Figur 2: Einen Querschnitt längs der Linie II-II in Figur 1, und
- Figur 3: einen vergrösserten Ausschnitt der Darstellung nach Figur 2.

In den Figuren ist eine mit dicken Linien dargestellte Tintenpatrone 1 eingesetzt in einen mit dünnen Linien angedeuteten Druckkopf 2 eines Ink-Jet-Printers dargestellt. Der Druckkopf 2 hat einen rohrförmigen Stutzen 11, dessen Stirnfläche mit einem Sieb 12 abgeschlossen ist. Das Gehäuse 13 des Druckkopfs 2 ist in der Darstellung nach Figur 2 nach der rechten Seite offen und hat unten rechts einen Vorsprung 14. Der Innenraum 15 des Stutzens 11 kommuniziert mit einer Düsenplatte 16 und ist mit Tinte gefüllt. Auf dem Stutzen 11 ist ein elastomerer Dichtring 17 mit einem rohrförmigen Ansatz 18 aufgeschnappt. In einem gegenüberliegenden hülsenförmigen Ansatz 19 ist ein feinporiger Faserdocht 20 eingesetzt, dessen Stirnende das Sieb 12 berührt. Der Dichtring 17 hat eine den Ansatz 19 umgebende Stirnfläche 21. Die gegenüberliegende, parallele Stirnfläche 22 liegt auf der Stirnfläche des Stutzens 12 an.

Die Patrone 1 hat ein Gehäuse 25 bestehend aus einer Bodenwand 26, vier Seitenwänden 27, 28, 29 und einer als Deckel 30 ausgebildeten, aufgeschweissten Deckwand. Die untere Seitenwand 27 hat eine runde Öffnung 31, deren Durchmesser grösser ist als der Durchmesser des Ansatzes 19. Um die Öffnung 31 herum erstreckt sich auf der Unterseite der Wand 27 ein Dichtwulst 32, welcher in Achsrichtung der Öffnung 31 und des Stutzens 11 gegen die Stirnfläche 21 des Dichtrings 17 gepresst ist. Der Stutzen 11 und dementsprechend auch der Dichtring 17, die Öffnung 31 und der Dichtwulst 32 können in der Draufsicht auch rechteckig sein. Die Wand 26 hat oben eine etwa parallel zur Wand 27 verlaufende Rastschulter 33, welche in eine entsprechende Gegenschulter 34 des Gehäuses 13 des Druckkopfs 2 eingerastet ist. Beim Einsetzen der Patrone 1 rastet die untere Kante des Deckels 30 hinter dem Vorsprung 14 ein. Die Patrone 1 wird nun oben eingedrückt, bis die Rastschulter 33 in der Gegenschulter 34 einrastet. Damit wird eine sichere Abdichtung der Öffnung 31 gegenüber dem Stutzen 11 erreicht. Weil die Öffnung 31 grösser ist als der Vorsprung 19, wird einerseits das Einsetzen durch eine Schwenkbewegung ermöglicht, andererseits können damit Herstellungstoleranzen in der Position des Stutzens 11 überbrückt werden. Der Docht 20 berührt beim Einsetzen einen mit Tinte getränkten Schaumkörper 33, so dass der Docht 20 mit Tinte getränkt wird. Der Docht 20 wirkt zugleich als Filter, so dass die Düsen 16 nicht durch Partikel aus dem Schaumkörper 33 verstopft oder beschädigt werden.

Im Deckel 30 ist ein Pumporgan 40 einstückig angegossen. Das Pumporgan 40 hat einen Faltenbalg 41 gebildet aus einer Anzahl U-förmiger Falten 42 geringer Wandstärke mit geradlinigen Stegen 43 und geradlinigen, parallelen Schenkeln 44. Die Schenkel 44 haben von Falte 42 zu Falte 42 ansteigende Länge. Sie sind spitzwinklig zur Fläche des Deckels 30 geneigt. Ihre freien Enden gehen in den Deckel 30 über. Das Deckblatt 45 des Faltenbalges 41 hat eine grössere Wandstärke. Es ist unten über ein Filmscharnier 45' mit dem Deckel 30 und seitlich und oben mit der äussersten Falte 42 verbunden. Oben in der Mitte hat das Deckblatt 45 einen Vorsprung 46 mit einer Luftzufuhröffnung 47. Nach dem Einsetzen der Patrone 1 in den Druckkopf 2 drückt die Bedienungsperson auf den Vorsprung 46. Dadurch wird die Öffnung 47 verschlossen und der Balg 41 eingedrückt, so dass der Innenraum 48 des Balges 41 komprimiert wird. Dadurch wird Tinte in den Innenraum 15 des Stutzens 11 gepresst.

Um zu verhindern, dass während des Transportes Tinte in den Innenraum 48 des Balges 41 gelangen kann, ist am Deckel 30 auf der Innenseite ein Lappen 49 über ein Filmscharnier 50 angeformt. In Figur 2 ist dieser Lappen 49 so dargestellt, wie der Deckel 30 spritzgegossen wird. Bei der Montage des Deckels 30 wird dieser Lappen 49 durch den Schaumkörper 33 an den Deckel 30 angedrückt. Damit ist der Innenraum 48 des Balges 41 bis auf eine enge Luftspalte gegen den Schaumkörper 33 abgeschlossen.

Die beschriebene Patrone 1 kann sehr rationell hergestellt werden. Das Pumporgan 40 kann auch sehr schmal ausgebildet werden. Dadurch können auch sehr schmale Patronen 1, z.B. für den Einsatz in Mehrfarben-Druckköpfen 2 hergestellt werden. Es können grosse Toleranzen in der Position der Öffnung 31 und des Stutzens 11 überbrückt werden. Weil durch das Einrasten der Rastschulter 33 in der Gegenschulter 34 die Patrone in Achsrichtung der Öffnung 31 exakt positioniert ist, wird ein sicheres Andocken der oberen Stirnfläche des Dochtes 20 an den Schaumkörper 35 erreicht. Der Dichtring 17 hat die dreifache Funktion der Abdichtung, der Federung für das Einrasten der Schulter 33, 34 und des Ausgleichs von Toleranzen bezüglich der Lage des Stutzens 11.

Die beschriebene Flüssigkeitspatrone 1 kann ausser für Druckköpfe von Ink-Jet-Printern auch noch für andere Anwendungen eingesetzt werden, z.B. für Dosiergeräte für Flüssigkeiten, z.B. im Medizinalbereich. Die beschriebene Art des Andockens und der axialen Abdichtung ist natürlich auch bei Tintenpatronen ohne Pumporgan mit den gleichen Vorteilen einsetzbar.

## Patentansprüche

1. Flüssigkeitspatrone, insbesondere Tintenpatrone (1) für einen Druckkopf eines Ink-Jet-Printers, umfassend ein Gehäuse (25) mit einer Bodenwand (26), Seitenwänden (27, 28, 29) und einer Deckwand (30), wobei eine erste (27) dieser Wände eine erste Öffnung (31) zum Aufsetzen auf einen Tropfenerzeuger (2) und eine zweite Wand (30) ein als Faltenbalg ausgebildetes Pumporgan (40) sowie eine Luftzufuhröffnung (47) enthält, **dadurch gekennzeichnet, dass** der Faltenbalg (41) einstückig an der zweiten Wand (30) angeformt ist und dessen Falten (42) geneigt zur zweiten Wand (30) verlaufen, in der Frontansicht U-förmig ausgebildet sind und zwei Schenkel (44) aufweisen, welche an ihren freien Enden in die zweite Wand (30) übergehen.

2. Patrone nach Anspruch 1, wobei ein Deckblatt (45) des Faltenbalges (41) die Luftzufuhröffnung (47) in der Frontansicht im Bereich der Stege (43) der U-förmigen Falten (42) enthält.

3. Patrone nach Anspruch 1 oder 2, wobei der Innenraum (48) des Faltenbalges (41) durch einen an der zweiten Wand (30) angeformten Lappen (49) bis auf enge Schlitze gegen den Flüssigkeitsvorratsraum abgeschlossen ist.

4. Patrone nach einem der Ansprüche 1 bis 3, wobei die Falten (42) einen geradlinigen Steg (43) und zwei geradlinige, daran anschliessende, parallele Schenkel (44) aufweisen.

5. Patrone nach einem der Ansprüche 1 bis 4, wobei die erste Öffnung (31) einen in Richtung ihrer Achse vorstehenden Dichtwulst (32) zum achsialen Abdichten gegen eine elastomere Dichtung (17) des Tropfenerzeugers (2) hat und eine dritte Wand (26) eine zur ersten Wand (27) annähernd parallele Einrastschulter (33) zum Einrasten im Tropfenerzeuger (2) aufweist.

## Claims

1. A liquid cartridge, more particularly an ink cartridge (1) for a printhead of an inkjet printer, comprising a housing (25) with a bottom wall (26), side walls (27, 28, 29) and a top wall (30), wherein a first (27) of these walls has a first opening (31) for placing on a drop generator (2) and a second wall (30) contains a pump member (40) constructed as a bellows, and an air supply opening (47), **characterised in that** the bellows (41) is formed integrally on the second wall (30) and the bellows folds (42) extend at an angle to the second wall (30), are of U-shaped construction in front elevation, and have two limbs (44) which merge into the second wall (30) at their free ends.

2. A cartridge according to claim 1, wherein a cover plate (45) of the bellows (41) contains the air supply opening (47) in the region of the webs (43) of the U-shaped folds (42) seen in front elevation.

3. A cartridge according to claim 1 or 2, wherein the interior (48) of the bellows (41) is closed off from the liquid reservoir except for narrow slots by means of a tab (49) formed on the second wall (30).

4. A cartridge according to any one of claims 1 to 3, wherein the folds (42) comprise a rectilinear web (43) and two rectilinear parallel limbs (44) adjoining thereon.

5. A cartridge according to any one of claims 1 to 4, wherein the first opening (31) has a sealing bead (32) projecting in the direction of its axis for axial sealing off from an elastomeric seal (17) of the drop generator (2) and a third wall (26) comprises an engagement shoulder (33) approximately parallel to the first wall (27) for engagement in the drop generator (2).

## Revendications

1. Cartouche à liquide, notamment cartouche d'encre (1) pour une tête d'impression d'une imprimante à jet d'encre, comprenant un boîtier (25) comportant une paroi de fond (26), des parois latérales (27,28,29) et une paroi de couverture (30), et dans laquelle une première (27) de ces parois contient une première ouverture (31) pour la mise en place sur un générateur de gouttes (2), et une seconde paroi (30) contient un organe de pompage (40) agencé sous la forme d'un soufflet et contient une ouverture d'amenée d'air (47), **caractérisée en ce que** le soufflet (41) est formé d'un seul tenant sur la seconde paroi (30) et ses plis (42) sont inclinés par rapport à la seconde paroi (30), sont agencés en forme de U selon une vue de face et comportent deux branches (44), qui se prolongent, au niveau de leurs extrémités libres, par la seconde paroi (30).

2. Cartouche selon la revendication 1, dans laquelle une feuille de recouvrement (45) du soufflet (41) contient l'ouverture d'amenée d'air (47) dans la zone des bases (43) des plis en forme de U (42), dans la vue de face.

3. Cartouche selon la revendication 1 ou 2, dans laquelle l'espace intérieur (48) du soufflet (41) est fermé vis-à-vis de la chambre de réserve de liquide par des languettes (49) formées sur la seconde paroi (30), en dehors de la présence de fentes étroites.

4. Cartouche selon l'une des revendications 1 à 3, dans laquelle les plis (42) possèdent une base rectiligne (43) et deux branches rectilignes parallèles (44), qui se raccordent à cette base.

5. Cartouche selon l'une des revendications 1 à 4, dans laquelle la première ouverture (32) contient un rebord d'étanchéité (32) qui fait saillie dans la direction de son axe et sert à réaliser l'étanchéité axiale contre une garniture d'étanchéité élastomère (17) du générateur de gouttes (2), et une troisième paroi (26) comporte un épaulement d'encliquetage (33), qui est approximativement parallèle à la première paroi (27), pour l'encliquetage dans le générateur de gouttes (2).
